# EUROPÄISCHE PATENTSCHRIFT

(11) **EP 2 923 169 B1**
(45) Veröffentlichungstag und Bekanntmachung des Hinweises auf die Patenterteilung: **27.09.2017**
(21) Anmeldenummer: 13792016.1
(22) Anmeldetag: 18.11.2013
(51) Int. Cl.: F41A 25/16, F41A 3/90, F41A 3/94, F41A 25/18, F41A 25/20

(54) **ROHRWAFFE MIT EINEM MASSENVERRIEGELBAREN VERSCHLUSSSYSTEM**
BARRELLED WEAPON WITH A MASS-LOCKABLE BREECH MECHANISM
CANON POURVU D'UN SYSTÈME DE CULASSE À VERROUILLAGE MASSIQUE

(30) Priorität: 21.11.2012 DE 102012022682
(43) Veröffentlichungstag der Anmeldung: 30.09.2015
(73) Patentinhaber: Rheinmetall Waffe Munition GmbH, 29345 Unterlüss (DE)
(72) Erfinder: SCHMIDT, Jörg, 31303 Burgdorf (DE); BORCHERT, Rüdiger, 29320 Hermannsburg (DE); RADCZINSKY, Stefan, 04347 Leipzig (DE); SCHMEES, Heiner, Celle 29223 (DE)
(74) Vertreter: Dietrich, Barbara
(86) Internationale Anmeldenummer: PCT/EP2013/074036
(87) Internationale Veröffentlichungsnummer: WO 2014/079798

(56) Entgegenhaltungen:
- EP-A1- 1 696 197
- CH-A- 20 789
- CH-A5- 582 342
- DE-A1- 2 921 542
- DE-B- 1 261 022
- DE-T2- 60 005 303
- FR-A- 893 852
- US-A- 1 628 226
- US-A- 5 531 150

## Beschreibung

Die Erfindung betrifft eine Rohrwaffe mit einem massenverriegelbaren Verschlusssystem, welches ein Verschlussgehäuse mit einem darin verschiebbar gelagerten Verschlussteil und ein elastisches Schließelement umfasst. Um die Kräfte zu minimieren wird eine in den Verschluss integrierte hydraulische Bremse eingebaut. Diese verändert den Zeitverlauf der Kraftübertragung und reduziert damit die Höhe der Kraft, die auf den Schützen oder einer Lafette bzw. bei großkalibrigen Waffen auf die Wiege wirken. Durch die Bremse wird die Bewegung des Verschlusses von der Bewegung des Waffengehäuses entkoppelt.

Bei automatischen oder halbautomatischen Rohrwaffen mit massenverriegelbarem Verschlusssystem wird das Waffenrohr der entsprechenden Waffe heckseitig durch ein schweres Verschlussteil (Verschlussblock) verschlossen, wobei das Verschlussteil verschiebbar in einem sich an das Waffenrohr axial anschließenden Verschlussgehäuse der Waffe angeordnet ist und von einem elastischen Schließelement (Vorholer) beaufschlagt wird, bei dem es sich üblicherweise um eine Schließfeder handelt (vgl. beispielsweise: Rheinmetall "Waffentechnisches Taschenbuch", Düsseldorf, 7. Auflage 1985, Seiten 248 ff).

Da beim Verschießen leistungsstarker Munition relativ große Rückstoßkräfte auftreten können, führt dieses zu einer starken Belastung des den Rückstoß aufnehmenden Waffenträgers, d.h. entweder des Schützens oder der Lafette, sofern die Waffe starr mit dieser verbunden ist.

Rückstoßbremsen sind als solche bekannt. So beschreibt die DE 60 2005 000 575 T2 (EP 1 591 742 B2) eine hydraulische Rückstoßbremse, wobei die Stange an einer Bodenstückmuffe und der Bremskörper am festen Träger der Waffe befestigt ist.

Eine Waffe mit Rückstoßdämpfung offenbart die DE 10 2007 003 180 B4. Die hier verwendete Rückstoßdämpfung wirkt zwischen einer Rahmenbaugruppe und einer Laufbaugruppe und ist axial zwischen einem Stoßbodenbereich der Laufbaugruppe und einem Stützbereich der Rahmenbaugruppe angeordnet.

Ein weiteres Waffenrücklaufsystem beschreibt die DE 10 2009 039 548 A1. Dieses besteht aus einem Druckbehälter und einem Druckzylinder mit Druckkolben. Das Waffenrohrende ist mit dem Druckkolbenzylinder zur Komprimierung eines Gaspolsters im Druckzylinder verbunden. Der Druckkolben ist dabei so gestaltet, dass beim Rücklauf ein großer Querschnitt für das Strömen der Flüssigkeit und beim Rohrvorholen ein kleiner Querschnitt offen ist.

Ein hydropneumatisches Brems- und Vorholsystem für Rohrrücklaufgeschützte ist zudem der DE 10 2006 014 155 A1 entnehmbar.

Der Erfindung liegt, ausgehend von der CH 582 342, Aufgabe zugrunde, eine Rohrwaffe mit einem massenverriegelbaren Verschlusssystem anzugeben, wobei die bei Schussabgabe auf den Waffenträger wirkenden Rückstoßkräfte möglichst gering sein sollen.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, für die Reduzierung der Kräfte auf die Waffe eine möglichst hohe rücklaufende Masse bei möglichst langen Rücklaufwegen zur Verfügung zu stellen. Vorgesehen ist dazu, eine hydraulische Bremse in das Verschlussteil zu integrieren, sodass der Zeitverlauf der Kraftübertragung bei Schussabgabe sich derart verändert, dass die Höhe der Rückstoßkraft, die auf den Schützen oder auf die Lafette wirkt, reduziert werden kann. Dabei wird durch die hydraulische Bremse die Bewegung des Verschlussteiles von der Bewegung des Verschlussgehäuses entkoppelt.

Zur Realisierung des erfindungsgemäßen Verschlusssystems ist das Verschlussteil nicht als massiver Verschlussblock, sondern als Hohlzylinder mit einer in Schussrichtung angeordneten Vorderwand und einer axial gegenüberliegenden Rückwand ausgebildet, wobei in dem Zylinderraum des Hohlzylinders ein mit einer Bremsflüssigkeit gefüllter Bremszylinder angeordnet ist, der sich von der Vorderwand axial bis in die Nähe der Rückwand des Hohlzylinders erstreckt. Der in dem Bremszylinder axial verschiebbare Kolben ist mit einer Kolbenstange verbunden, die durch die Rückwand des Hohlzylinders hindurchgeführt und an ihrem dem Kolben abgewandten Ende mit dem Verschlussgehäuse verbunden ist. Außerdem ist der Zylinderraum des Hohlzylinders durch einen auf dem Bremszylinder axial verschiebbaren Ausgleichskolben in zwei Teilzylinderräume unterteilt, wobei der, in Schussrichtung der entsprechenden Waffe gesehen, heckseitig angeordnete erste Teilzylinderraum ebenfalls mit der Bremsflüssigkeit gefüllt und über eine spaltförmige Öffnung mit dem vor dem Kolben des Bremszylinders befindlichen Zylinderraum verbunden ist. In dem zweiten Teilzylinderraum ist das elastische Schließelement angeordnet, welches den Ausgleichskolben in einer Ausgangsposition hält, derart, dass bei rücklaufendem Verschlussteil durch den sich in den ersten Teilzylinderraum hineinbewegenden Kolben der Ausgleichskolben zum Schließelement hin verschoben und das Schließelement gespannt wird.

Die Erfindung weist den Vorteil auf, dass durch die Integration der Bremse sowie des Schließelementes in das Verschlussteil das volle Baugruppengewicht als Teil der Masse des Verschlussteiles zur Verfügung steht.

Dabei wird durch die mit dem Schließelement in Reihe geschaltete und ebenfalls in dem Verschlussteil angeordnete hydraulische Übersetzung erreicht, dass die Schließfeder eine relativ geringe Länge und ihre Kennlinie nur einen relativ flachen Kraftanstieg aufweisen kann.

Außerdem weist das erfindungsgemäße Verschlusssystem die Vorteile auf, dass das Schließelement gut gekapselt ist und daher Umwelteinflüsse nur einen geringen Einfluss auf dieses Element haben. Ferner hat sich gezeigt, dass dieses Verschlusssystem eine hohe Funktionssicherheit besitzt und die Spannkraft des Schließelementes sehr konstant ist.

Bei dem Schließelement handelt es sich vorzugsweise um eine Druckfeder, welche sich mit ihrem einen Ende an dem Ausgleichskolben und mit ihrem anderen Ende an der vorderseitigen Wand des Verschlussteiles abstützt.

Weitere Einzelheiten und Vorteile der Erfindung ergeben sich aus den folgenden, anhand von Figuren erläuterten Ausführungsbeispielen. Es zeigen:
- Fig. 1: den Längsschnitt eines schematisch dargestellten erfindungsgemäßen Verschlusssystems einer Rohrwaffe mit einem in einem Verschlussgehäuse angeordneten Verschlussteil in seiner Ausgangsposition;
- Fig.2: das in Fig. 1 dargestellte Verschlusssystem während des Rücklaufes des Verschlussteiles nach Schussabgabe und
- Fig.: 3 das in Fig. 2 dargestellte Verschlusssystem bei Beendigung des Rücklaufes und kurz vor Beginn des Vorlaufes in seine Ausgangsposition.

In den Fig. 1 bis 3 ist mit 1 ein massenverriegelbares Verschlusssystem einer Rohrwaffe bezeichnet, welches in einem Verschlussgehäuse 2 angeordnet ist, das sich heckseitig an die Patronenkammer eines nicht dargestellten Waffenrohres anschließt. Dabei ist mit dem Bezugszeichen 100 die Seelenrohrachse der entsprechenden Waffe gekennzeichnet.

Das Verschlusssystem 1 umfasst im Wesentlichen ein in dem Verschlussgehäuse 2 axial verschiebbares Verschlussteil 3, welches auch die aus Übersichtlichkeitsgründen nicht dargestellten, zur Abfeuerung und zum Ausziehen der Patrone nach der Abfeuerung benötigten Elemente enthält.

Das Verschlussteil 3 ist als Hohlzylinder ausgebildet und weist eine in Schussrichtung (angedeutet durch den Pfeil 110) angeordnete Vorderwand 4 und eine axial gegenüberliegende Rückwand 5 auf.

In dem Zylinderraum 6 des Verschlussteiles 3 ist ein mit einer Bremsflüssigkeit 7 (in der Regel Öl) gefüllter Bremszylinder 8 angeordnet, der sich von der Vorderwand (Stoßboden) 4 axial bis in die Nähe der Rückwand 5 des Verschlussteiles 3 erstreckt.

Ein in dem Bremszylinder 8 axial verschiebbarer Kolben 9 ist mit einer Kolbenstange 10 verbunden, die durch die Rückwand 5 des Verschlussteiles 3 hindurchgeführt und an ihrem dem Kolben 9 abgewandten Ende mit dem Verschlussgehäuse 2 verbunden ist.

Der Zylinderraum 6 des Verschlussteiles 3 ist außerdem durch einen auf der Außenseite des Bremszylinders 8 verschiebbaren Ausgleichskolben 11 in zwei Teilzylinderräume 12, 13 unterteilt, wobei der, in Schussrichtung gesehen, heckseitig angeordnete erste Teilzylinderraum (Ausgleichsbehälter) 12 ebenfalls mit der Bremsflüssigkeit 7 gefüllt und über eine spaltförmige Öffnung 14 mit dem vor dem Kolben 9 des Bremszylinders 8 befindlichen Zylinderraum 15 verbunden ist.

In dem zweiten Teilzylinderraum 13 ist eine Schließfeder 16 angeordnet, die den Ausgleichskolben 11 in einer Ausgangsposition hält.

Nachfolgend wird mit Hilfe der Figuren 1 bis 3 näher auf die Wirkungsweise des erfindungsgemäßen Verschlusssystems 1 eingegangen:
In der in Fig. 1 dargestellten Ausgangsposition des Verschlusssystems 1 befindet sich das Verschlussteil 3 in seiner vorderen Position und stützt sich an der im Verschlussgehäuse 2 befestigten Kolbenstange 10 nach hinten ab. Die Bremsflüssigkeit 7 in dem ersten Teilzylinderraum 12 sowie in dem Zylinderraum 15 des Bremszylinders 8 wird durch die Schließfeder 16 über den Ausgleichskolben 11 vorgespannt.

Beim Abfeuern einer (nicht dargestellten) Patrone wirken die Treibladungsgase auf die Vorderwand 4 (Stoßboden) des Verschlussteiles 3. Dieses führt zu einer Beschleunigung des Verschlussteiles 3 entgegen der Schussrichtung und damit zu einer Bewegung des Verschlussteiles 3 in Rücklaufrichtung (Fig. 2). Dadurch gelangt der Kolben 9 weiter in den Zylinderraum 15 des Bremszylinders 8, und die Bremsflüssigkeit 7 wird durch die spaltförmige Öffnung 14 in den ersten Teilzylinderraum 12 gedrückt.

Die so entstehenden Verluste durch reibungsbehaftete Strömung innerhalb der Bremsflüssigkeit und das langsame Abbremsen des Verschlussteiles 3 bewirken eine gedämpfte Übertragung der Kräfte auf das Verschlussgehäuse 2. Dabei wird ein Teil der Bremsenergie in Wärme umgesetzt. Das verdrängte Volumen der Kolbenstange 10 wird durch eine Bewegung des Ausgleichskolbens 11 im Verschlussteil 3 kompensiert. Dabei wird der Ausgleichskolben 11 von der Bremsflüssigkeit 7 gegen das Federelement 16 gedrückt. Das durch die Kolbenstange 10 verdrängte Volumen in dem ersten Teilzylinderraum 12 bewirkt eine Verschiebung des Ausgleichskolbens 11, derart, dass die Schließfeder 16 weiter gespannt wird.

Nachdem der Rücklauf des Verschlussteiles 3 abgeschlossen ist (Fig. 3), wird das Verschlussteil 3 durch die auf den Ausgleichskolben 11 wirkende Kraft der Schließfeder 16 in Schussrichtung verschoben, bis es wieder seine Ausgangsposition erreicht hat (Fig. 1).

### Bezugszeichenliste

- 1: Verschlusssystem
- 2: Verschlussgehäuse
- 3: Verschlussteil
- 4: Vorderwand
- 5: Rückwand
- 6: Zylinderraum
- 7: Bremsflüssigkeit
- 8: Bremszylinder, hydraulische Bremse
- 9: Kolben
- 10: Kolbenstange
- 11: Ausgleichskolben
- 12: (erster) Teilzylinderraum
- 13: (zweiter) Teilzylinderraum
- 14: spaltförmige Öffnung
- 15: Zylinderraum (Bremszylinder)
- 16: Schließelement, Schließfeder

- 100: Seelenrohrachse
- 110: Pfeil (Schussrichtung)

## Patentansprüche

1. Rohrwaffe mit einem massenverriegelbaren Verschlusssystem (1), welches ein Verschlussgehäuse (2) mit einem darin verschiebbar gelagerten Verschlussteil (3) und ein elastisches Schließelement (16) umfasst, mit den Merkmalen:
a) das Verschlussteil (3) ist als Hohlzylinder mit einer in Schussrichtung angeordneten Vorderwand (4) und einer axial gegenüberliegenden Rückwand (5) ausgebildet;
b) in dem Zylinderraum (6) des Verschlussteiles (3) ist ein mit einer Bremsflüssigkeit (7) gefüllter Bremszylinder (8) angeordnet, der sich von der Vorderwand (4) axial bis in die Nähe der Rückwand (5) des Verschlussteiles (3) erstreckt;
c) ein in dem Bremszylinder (8) axial verschiebbarer Kolben (9) ist mit einer Kolbenstange (10) verbunden, die durch die Rückwand (5) des Verschlussteiles hindurchgeführt und an ihrem dem Kolben (9) abgewandten Ende mit dem Verschlussgehäuse (2) verbunden ist;
d) der Zylinderraum (6) des Verschlussteiles (3) ist durch einen auf dem Bremszylinder (8) axial verschiebbaren Ausgleichskolben (11) in zwei Teilzylinderräume (12, 13) unterteilt, wobei der, in Schussrichtung der entsprechenden Waffe gesehen, heckseitig angeordnete erste Teilzylinderraum (12) ebenfalls mit Bremsflüssigkeit (7) gefüllt und über eine spaltförmige Öffnung (14) mit dem vor dem Kolben (9) des Bremszylinders (8) befindlichen Zylinderraum (15) verbunden ist;
e) in dem zweiten Teilzylinderraum (13) ist das elastische Schließelement (16) angeordnet, welches den Ausgleichskolben (11) in einer Ausgangsposition hält, derart, dass bei rücklaufendem Verschlussteil (3) durch den sich in den ersten Teilzylinderraum (12) hineinbewegenden Kolben (9) der Ausgleichskolben (11) zum Schließelement (16) hin verschoben und das Schließelement (16) gespannt wird.

2. Rohrwaffe nach Anspruch 1, **dadurch gekennzeichnet, dass** es sich bei dem Schließelement (16) um eine Druckfeder handelt, welche sich mit ihrem einen Ende an dem Ausgleichskolben (11) und mit ihrem anderen Ende an der Vorderwand (4) des Verschlussteiles (3) abstützt.

3. Rohrwaffe nach einem der Ansprüche 1 oder 2, **dadurch gekennzeichnet, dass** es sich bei der Bremsflüssigkeit (7) um Öl handelt.

## Claims

1. Barrelled weapon with a mass-lockable breech system (1) which comprises a breech housing (2) with a breech part (3) displaceably mounted therein and an elastic closing element (16), having the following features:
a) the breech part (3) is designed as a hollow cylinder with a front wall (4) arranged in the firing direction and with an axially opposite rear wall (5);
b) a brake cylinder (8) filled with a brake fluid (7) is arranged in the cylinder chamber (6) of the breech part (3) and extends from the front wall (4) axially into the vicinity of the rear wall (5) of the breech part (3);
c) a piston (9) which is axially displaceable in the brake cylinder (8) is connected to a piston rod (10) which is guided through the rear wall (5) of the breech part and is connected to the breech housing (2) at its end facing away from the piston (9);
d) the cylinder chamber (6) of the breech part (3) is subdivided into two part-cylinder chambers (12, 13) by a compensation piston (11) which is axially displaceable on the brake cylinder (8), wherein, as viewed in the firing direction of the corresponding weapon, the first part-cylinder chamber (12) arranged on the rear side is likewise filled with brake fluid (7) and is connected via a gap-like opening (14) to the cylinder chamber (15) situated ahead of the piston (9) of the brake cylinder (8);
e) the elastic closing element (16) is arranged in the second part-cylinder chamber (13) and holds the compensation piston (11) in a starting position in such a way that, with the breech part (3) travelling backwards, and as a result of the piston (9) moving into the first part-cylinder chamber (12), the compensation piston (11) is displaced towards the closing element (16) and the closing element (16) is stressed.

2. Barrelled weapon according to Claim 1, **characterized in that** the closing element (16) is a compression spring which is supported by its one end on the compensation piston (11) and by its other end on the front wall (4) of the breech part (3).

3. Barrelled weapon according to either of Claims 1 and 2, **characterized in that** the brake fluid (7) is oil.

## Revendications

1. Arme à tube avec un système de culasse (1) à verrouillage massique, lequel comprend un boîtier de culasse (2), avec une partie de culasse (3) qui est logée en son intérieur de manière à pouvoir coulisser, et un élément de fermeture (16) élastique, laquelle arme à tube présente les caractéristiques suivantes :
a) la partie de culasse (3) est conçue sous la forme d'un cylindre creux avec une paroi avant (4), laquelle est disposée dans la direction du tir, et avec une paroi arrière (5), laquelle se trouve à l'opposé de manière axiale ;
b) un cylindre de frein (8) est disposé dans la chambre du cylindre (6) de la partie de culasse (3), lequel est rempli d'un liquide de frein (7) et lequel s'étend de manière axiale depuis la paroi avant (4) jusqu'à la proximité de la paroi arrière (5) de la partie de culasse (3) ;
c) un piston (9) pouvant coulisser de manière axiale dans le cylindre de frein (8) est relié avec une tige de piston (10), laquelle est guidée en passant à travers la paroi arrière (5) de la partie de culasse et laquelle est reliée avec le boîtier de culasse (2) au niveau de son extrémité située à l'opposé du piston (9) ;
d) la chambre du cylindre (6) de la partie de culasse (3) est divisée en deux chambres de cylindre partiel (12, 13) par un piston d'équilibrage (11) qui peut coulisser de manière axiale sur le cylindre de frein (8), dans laquelle la première chambre du cylindre partiel (12), laquelle est disposée du côté arrière, vue dans la direction de tir de l'arme correspondante, est également remplie avec du liquide de frein (7) et est reliée à la chambre du cylindre (15) qui se trouve en amont du piston (9) du cylindre de frein (8) par l'intermédiaire d'une ouverture (14) en forme de fente ;
e) l'élément de fermeture (16) élastique est disposé dans la deuxième chambre de cylindre partiel (13) et maintient le piston d'équilibrage (11) dans une position de départ, de telle sorte que le piston d'équilibrage (11) vient coulisser en direction de l'élément de fermeture (16) et que l'élément de fermeture (16) est tendu quand la partie de culasse (3) effectue un mouvement de retour par l'intermédiaire du piston (9) qui se déplace à l'intérieur de la première chambre du cylindre partiel (12).

2. Arme à tube selon la revendication 1, **caractérisée en ce que** l'élément de fermeture (16) proprement dit est un ressort de compression, lequel vient s'appuyer contre le piston d'équilibrage (11) avec l'une de ses extrémités et contre la paroi avant (4) de la partie de la culasse (3) avec l'autre de ses extrémités.

3. Arme à tube selon l'une des revendications 1 ou 2, **caractérisée en ce que** le liquide de frein (7) proprement dit est de l'huile.
